# EUROPÄISCHE PATENTSCHRIFT

(11) **EP 0 080 060 B1**
(45) Veröffentlichungstag und Bekanntmachung des Hinweises auf die Patenterteilung: **16.10.1985**
(21) Anmeldenummer: 82109545.2
(22) Anmeldetag: 15.10.1982
(51) Int. Cl.: A63C 9/084

(54) **Fersenniederhalter**
Heel binding
Talonnière pour fixation de ski

(30) Priorität: 05.11.1981 AT 4743/81
(43) Veröffentlichungstag der Anmeldung: 01.06.1983
(73) Patentinhaber: TMC CORPORATION, CH-6340 Baar/Zug (CH)
(72) Erfinder: Krob, Erwin, A-1150 Wien (AT); Bauer, Helmut, A-1210 Wien (AT)
(74) Vertreter: Szász, Tibor, Dipl.-Ing.

## Beschreibung

Die Erfindung betrifft einen Fersenniederhalter für eine mit einem um eine Querachse und eine Hochachse schwenkbaren Sohlenhalter, welcher durch erst bei Überwindung vorbestimmter Höhen- bzw. Seitenlösekräfte nachgebende, jeweils aus einem Rastelement und einer Gegenrast bestehende Verrastung in seiner den Schuh haltenden Normallage gehalten ist und bei dem die sich aus dem gleichzeitigen Auftreten von Höhen- und Seitenauslösekräfte ergebende wirksame Auslösekraft mit fortschreitender Änderung der Belastungsrichtung von der Vertikalen bis zu einer vorgegebenen Grenze abnimmt, wobei die beiden Rastelemente an einem schwenkbaren Hebel voneinander örtlich getrennt vorgesehen sind, und das gegen die Höhenauslösekraft wirksame Rastelement mit einer am hinteren Bereich des Sohlenhalters vorgesehenen Gegenrast die erste Verrastung bildet, und das gegen die Seitenauslösekräfte wirksame Rastelement mit einer an einem mit dem Ski fixierbaren Bauteil vorgesehenen weiteren Gegenrast die zweite Verrastung bildet und wobei der Hebel an einer parallel zur Querachse des Sohlenhalters verlaufenden Halteachse gelagert ist, welche ihrerseits in einem Tragkörper angeordnet ist, welcher um einen die Hochachse bildenden, in einer Grundplatte der Bindung verankerten Drehzapfen, gegebenenfalls gegen die Kraft einer Rückholfelder, verschwenkbar ist und welcher Hebel an seiner dem für die Höhenauslösung vorgesehene Rastelement abgewandten Seite eine Stützfläche für eine Auslösefeder aufweist.

In der AT-A-294 645 ist eine Sicherheitsbindung der eingangs genannten Art beschrieben, welche sowohl als ein Vorderbacken als auch ein Fersenniederhalter verwendet werden kann. Dabei ist es nachteilig, dass eine Querbewegung der Bindung nicht nur die Auslösung der Querrastvorrichtung, sondern gleichzeitig auch der Hubrastvorrichtung bewirkt. Dies ist im Falle der Verwendung dieser bekannten Skibindung als ein Fersenniederhalter nachteilig, weil ein Fersenniederhalter gegen rein seitliche Kräfte unempfindlich sein soll, um eine sichere Skiführung zu gewährleisten.

Aus der DE-A-18 06 780 ist ein ähnlicher Fersenniederhalter bekannt geworden. Bei dieser sind beide Rastvorrichtungen für die Höhen- und Seitenauslösekräfte von einem gemeinsamen Rastglied und von einem mit diesem zusammenwirkenden, sowohl für die Höhen- als auch für die Seitwärtsauslösung wirksamen Rastenträger ausgebildet. Dabei weist der Rastenträger für die Höhen- und Seitwärtsauslösung massgebliche Steuerflächen auf. Ein Nachteil dieser bekannten Ausführung liegt darin, dass sowohl das Rastelement als auch der Rastenträger für zwei Auslösevorrichtungen verantwortlich ist. Aus diesem folgt, dass - insbesondere wegen baulichen Gegebenheiten - Kompromisse in Kauf genommen werden müssen. Die praktische Erfahrung zeigt, dass derartige Kompromisse für die tatsächliche Lösung nicht befriedigend gewesen sind und bei einem am Markt tatsächlich vertriebenen Produkt für die Seitenauslösung eine weitere Steuerkurve geschaffen worden ist, welche zwischen der Grundplatte und dem Gehäuse der Skibindung vorgesehen ist. Diese Ausführungsform hat wiederum den Nachteil, dass sich zwischen Grundplatte und Gehäuse Schnee, Eis od. dgl. anhäufen kann, wodurch die Auslösevorgänge unkontrollierbar werden können.

Aus der AT-A-338 151 (Fig. 6) ist es ebenfalls bekannt, zwischen den beiden Rastelementen einen schwenkbar gelagerten Hebel anzuordnen, wobei dieser Hebel an seiner Rückseite durch einen federbelasteten Schieber beaufschlagt ist und mit seinem dem Sohlenniederhalter zugewandten Bereich den letzteren in Position hält. Das Hochschwenken des Sohlenniederhalters erfolgt um eine quer zur Skilängsrichtung verlaufende Achse, welche oberhalb des Schiebers, etwa in der Höhe der Abstützfläche des Sohlenniederhalters, angeordnet ist. Die vertikale Achse, um welche der Sohlenniederhalter bei seitlichen Belastungen verschwenkbar ist, ist durch zwei Halbachsen oder Achsstümpfe gebildet, welche ihrerseits am Hebel bzw. am an der Querachse gelagerten, hochschwenkbaren Sohlenniederhalter gelagert sind. Dies hat zur Folge, dass die Querachse bei Auftreten von seitlichen Kräften im Endeffekt auch von Schubkräften beansprucht wird, welche von den beiden Lagern dieser Achse aufgenommen werden müssen, wodurch diese Achse in diesen Bereichen leicht ausgeleiert werden kann. Dieser Umstand würde dann zu einem nicht erwünschten Wackeln des gesamten Sohlenniederhalters führen.

In der AT-A-305 843 ist vorgeschlagen worden, die zweite Verrastung zwischen dem Sohlenhalter und einem am Ski angeordneten, etwa kurvenbahnförmigen Rastglied zu schaffen. Obzwar sich diese Ausführungsform in der Praxis bewährt hat, wird dabei als nachteilig empfunden, dass das Einsteigen in die ausgelöste Bindung bei schwierigen Geländeverhältnissen etwas Geschicklichkeit erfordert.

Aus der AT-A-327 759 ist bereits bekannt, die Auslösefeder mittels eines Federkäfigs im Auslösehebel zu lagern und so eine um eine gemeinsame Schwenkachse verschwenkbare Einheit zu schaffen. Diese Lösung ermöglicht jedoch nur ein Hochschwenken des Fersenhalters, jedoch keine Freigabe desselben in der Richtung von im Raum diagonal wirkenden, Drehstürze verursachenden Kräften.

Die DE-A-28 38 904 beschreibt schliesslich eine Lösung, die im wesentlichen aus der Addition der beiden letztgenannten Lösungen entstanden ist und deren Nachteile ebenfalls beinhaltet. Die bekannten Ausführungen haben weiters den Nachteil, dass mit zunehmender seitlicher Auslösung die Halterung in der horizontalen Ebene ansteigend empfindlicher auf ein Wackeln wird, wodurch die Skiführung, wenn es noch zu keinem Auslösen kommen sollte, unexakt werden kann.

Die Erfindung hat sich die Aufgabe gestellt, hier Abhilfe zu schaffen und einen Fersenniederhalter der eingangs genannten Art derart zu gestalten, dass der Hebel in jeder seiner Lagen an der am skifesten Bauteil vorgesehenen Gegenrast sicher abgestützt werden soll.

Gelöst wird die gestellte Aufgabe erfindungsgemäss dadurch, dass der am Ski fixierbare Bauteil einen sich in Skilängsrichtung erstreckenden Haltebolzen gegebenenfalls mit einer Rolle aufweist, welcher Haltebolzen an zumindest einem aus einem aufgebogenen Teil der Grundplatte gebildeten Widerlager, an Lagerstellen oder an einem gesonderten bindungsfesten Widerlager befestigt ist und entweder der Haltebolzen selbst oder die Rolle die Gegenrast der zweiten Verrastung bildet, dass am Hebel eine das Rastelement der zweiten Verrastung bildende Steuerkurve vorgesehen ist, welche Steuerkurve, wie an sich bekannt, sich im wesentlichen quer zur Skilängsachse erstreckt und zur Verhinderung einer Freigabe bei rein seitlich wirkenden Kräften eine Rastpfanne zur Aufnahme der ihr zugeordneten Gegenrast der zweiten Verrastung und anschliessend an diese Rastpfanne jeweils zu den beiden Seitenkanten des Skis hin verlaufende Kurvenabschnitte für eine Diagonalauslösung aufweist.

Durch die erfindungsgemässe Massnahme wird sichergestellt, dass der Hebel in jeder seiner Lagen an dem am Ski fixierbaren Bauteil im wesentlichen spielfrei abgestützt ist, so dass einerseits die am Hebel angreifenden Kräfte von dem am Ski fixierbaren Bauteil kraftschlüssig übernommen werden können und anderseits der Auslösevorgang durch die Wahl der miteinander korrespondierenden Oberflächen des am Ski fixierbaren Bauteils und des Hebels bestimmt werden können. Dadurch steht dem Konstrukteur eine grössere Wahl hinsichtlich der Bestimmung des Auslösevorganges zur Verfügung als dies bei bekannten Ausführungen der Fall gewesen ist. Weiterhin wird der Sohlenniederhalter im ganzen Elastizitätsbereich zentriert und in der Mittelstellung für das Einsteigen festgehalten.

Eine besonders vorteilhafte Ausführungsform der Erfindung besteht darin, dass die Längsachse des Haltebolzens zur Skioberseite hin unter einem spitzen Winkel (ß) geneigt ist, wobei dieser Winkel (ß) zur Skispitze hin weisend offen ist, und dass die am Haltebolzen vorgesehene Rolle entweder, wie an sich bekannt, zylinderförmig oder aber kegelstumpfförmig ausgebildet ist, wobei die Mantelfläche der Rolle als eine Steuerfläche für die Steuerkurve in jeder Lage des Hebels, zumindest eine linienförmige, vorzugsweise eine flächenförmige, Auflage bildet. Durch diese Massnahme kann der Konstrukteur die Steuerung der die gefährlichen Drehstürze aufnehmenden Auslösung den jeweiligen Erfordernissen entsprechend bestimmen.

Eine Weiterentwicklung dieses Erfindungsgedankens besteht darin, dass die Steuerkurve des Hebels eine Neigung aufweist, deren Winkel gleich dem Winkel jenes Kegels ist, von dem die kegelstumpfförmige Rolle gebildet ist, und dass diese Rolle in der Richtung zum Hebel hin von einer Feder, z.B. von einer den Haltebolzen umgebenden Schraubenfeder, beaufschlagt ist. Durch diese Massnahme wird in jeder Lage des Hebels eine flächenartige Auflage zwischen Steuerkurve und Rolle gewährleistet, wodurch der Flächendruck und somit die entstehende Reibung vermindert wird.

Ein anderer Erfindungsgedanke ist dadurch gekennzeichnet, dass der Hebel zweiteilig ausgebildet ist, wobei der eine Hebelteil, welcher an der Halteachse angelenkt ist, am Sohlenhalter anliegend das Rastelement (Nase) und der andere Hebelteil, welcher relativ zum ersten Hebelteil verschwenkbar ist, das Rastelement (Steuerkurve) der zweiten Verrastung trägt. Durch die geteilte Ausgestaltung des Hebels wird dessen Verschwenkvermögen vergrössert, wodurch dem Konstrukteur hinsichtlich der Bestimmung der Steuerung des Auslösevorganges ein grösserer Spielraum zur Verfügung steht. Ferner kann der Winkel des Hebels optimaler als bei einem einstückigen Hebel gewählt werden.

Nach einer vorteilhaften Ausgestaltung dieses Erfindungsgedankens weist der erste Hebelteil eine Aussparung auf in welcher der zweite Hebelteil um die Schwenkachse des ersten Hebelteils verschwenkbar gelagert ist, wobei der zweite Hebelteil relativ zum ersten Hebelteil mittels einer Feder, vorzugsweise einer einstellbaren Schraubendruckfeder, federnd agbestützt ist. Durch diese Massnahme können unerwünschte hohe Reibungskräfte, welche zwischen Rolle und Steuerkurve entstehen sollten, durch die weitere Feder abgefangen werden. Auch Unebenheiten des Bodens, welche kurzzeitige Stösse durch den Ski auf die Skibindung übertragen, können auf diese Weise ohne Einleiten eines unerwünschten Auslösevorganges abgefangen werden. Die Einstellbarkeit der Stärke einer Feder mittels einer Einstellschraube ist für sich hinlänglich bekannt. Sie dient zur Anpassung der Federstärke an die jeweiligen Erfordernisse, welche beispielsweise durch das Fahrkönnen des Skifahrers oder durch die Bodenverhältnisse erforderlich sind.

Eine Abwandlung der geteilten Ausführung des Hebels besteht erfindungsgemäss darin, dass der zweite Hebelteil mit seiner Steuerkurve auf dem Haltebolzen bzw. auf der Rolle diesen bzw. diese von oben her umfassend aufsitzt, und dass diese Steuerkurve, im Aufriss betrachtet, zum Haltebolzen hin schräg verlaufend ausgestaltet ist, so dass der zweite Hebelteil gemeinsam mit dem ersten Hebelteil in der Vertikalebene verschwenkbar ist, wobei die Steuerkurve entlang des Haltebolzens abrollend aufsitzt. Auch in diesem Fall ist das Verschwenkvermögen des gemeinsamen Hebels vergrössert, wobei hier der erste Hebelteil in seiner Konstruktion den früheren Ausgestaltungen gegenüber wesentlich vereinfacht wird. Die zweiteilige Ausgestaltung des Hebels wird durch die grössere Wahl hinsichtlich der Bestimmung des Auslösevorganges reichlich aufgewogen.

Weitere Merkmale, Vorteile und Einzelheiten der Erfindung werden nun an Hand der Zeichnung, die mehrere Ausführungsbeispiele darstellt, näher beschrieben. Hierbei zeigen:
die Fig. 1 bis 4 ein erstes Ausführungsbeispiel der erfindungsgemässen Sicherheitsbindung, wobei die Fig. 1 ein Längsschnitt entlang der Linie I-I der Fig. 2, die Fig. 2 eine Draufsicht zu Fig. 1, ohne Auslösehebei und Auslösefeder, beide in der Abfahrtsstellung, die Fig. 3 ein Längsschnitt entlang der Linie 111-111 der Fig. 4, und die Fig. 4 eine Draufsicht zu Fig. 3 während eines Auslösevorganges sind, wobei hier als Gegenraste eine zylinderförmige Rolle an einem in einer Parallelebene zur Skioberseite liegenden Bolzen dient, die Fig. 5 bis 8 je ein weiteres Ausführungsbeispiel gemäss der Erfindung, ähnlich der Fig. 1, jedoch beschränkt auf die Darstellung der zweiten Verrastung des Hebels, wobei gemäss Fig. 5 der Bolzen mit einer zylinderförmigen Rolle schräg zur Skioberseite verläuft, gemäss Fig. 6 an schräg zur Skioberseite verlaufenden Bolzen als Gegenraste eine kegelstumpfförmige Rolle vorgesehen ist, gemäss den Fig. 7 und 8 der Hebel zweiteilig ausgebildet ist und in Fig. 7 der zweite Hebelteil mit seiner Steuerkurve auf dem Boden aufsitzt, in Fig. 8 hingegen die Verrastung ähnlich der Ausgestaltung der Fig. 1 ist. Die Fig. 1 a ist ein Schnitt entlang der Linie la-la der Fig. 1, unter Weglassen des Sohlenniederhalters und des Auslösehebels samt Auslösefeder und die Fig. 5a ein ähnlicher Schnitt entlang der Linie Va-Va der Fig. 5. In den Fig. 1 und 2 ist ein in seiner Gesamtheit mit 1 bezeichneter Fersenhalter erkennbar.

Der Fersenhalter 1 ist in bekannter Weise mittels einer Grundplatte 4 entlang einer Führungsschiene 3, welche ihrerseits auf der Oberseite eines Skis 2 in bekannter Weise, beispielsweise durch nicht dargestellte Schrauben, befestigt ist, gegen Abheben von der Oberseite des Skis 2 gehalten. Zur Anpassung an unterschiedlich lange Skischuhe kann der Fersenhalter 1 mittels der Grundplatte 4 relativ zur Führungsschiene 3 in der Richtung der Längsachse des Skis 2 verschoben und in einer an sich bekannten Weise in jeweils gewünschten Lagen gesichert, d.h. lösbar fixiert werden. Die Art und Weise der Längenverstellung und der lösbaren Fixierung bilden keinen Gegenstand der vorliegenden Erfindung.

In der Grundplatte 4 ist eine als eine Drehzapfen 5 ausgebildete Hochachse vernietet, um welche ein Tragkörper 6 des Fersenhalters 1 in der horizontalen Ebene, vorzugsweise gegen die Kraft einer Rückholfeder 5a, verschwenkbar gelagert ist. Die Verwendung der Räckholfeder 5a gewährleistet, dass der Fersenhaltei 1 nach einem zumindest teilweise in der horizontalen Ebene erfolgten Verschwenkauslösung in seiner Mittellage, d.h. in die Abfahrtsstellung, automatisch zurückgestellt wird.

Der Tragkörper 6 weist an seinem oberen Bereich eine quer zur Skilängsachse und parallel zur Oberseite des Skis 2 verlaufende, beispielsweise und wie an sich bekannt von zwei Achszapfen 7a, 7b (vgl. Fig. und 2) gebildete Schwenkachse 7 auf, um welche ein Sohlenhalter 8 hochschwenkbar gelagert ist, sowie eine weitere, zur Schwenkachse 7 parallel verlaufende, etwa im mittleren Bereich des Tragkörpers 6 angeordnete Halteachse 9, um welche ein Hebel 10 schwenkbar gelagert ist. An den Achszapfen 7a, 7b ist noch ein Auslösehebel 23 gelagert (s. nur Fig. 1), in welchem eine den Hebel 10 beaufschlagende Auslösefeder 13 untergebracht ist. Die Anordnung einer solchen Feder in einem Auslösehebel ist für sich bekannt und bildet daher keinen Gegenstand der vorliegenden Erfindung. Die Einstellung der wirksamen Kraft der Auslösefeder 13 erfolgt in bekannter Weise mittels einer Stellschraube 15. Die Auslösefeder 13 ist mit einem ihrer Endbereiche an der als ein Federwiderlager 14 wirkenden Innenwand der Stellschraube 15 und mit ihrem anderen Endbereich unter Zwischenschaltung eines Schiebers 11, welcher in einem Federkäfig 21 geführt ist, am Hebel 10 abgestützt.

Der Hebel 10 ist, wie an sich bekannt, als ein Rastenträger für zwei Rastelemente, welche mit je einer Gegenrast zusammenwirkend zwei Verrastungen bilden, von denen die eine gegen die Höhenauslösekräfte und die andere gegen die Seitenauslösekräfte wirksam ist, ausgebildet. Als Rastelement gegen das Hochschwenken dient eine Nase 10a des Hebels 10, welche an einer Gegenrast 8a des Sohlenhalters 8 (siehe insb. die Fig. 3) von hinten her eingreifend abgestützt ist. Das gegen das Verschwenken in der horizontalen Ebene wirksame Rastelement ist von einer noch näher zu beschreibenden Steuerkurve 12 des Hebels 10 gebildet, welche an einer ebenfalls noch zu beschreibenden, als Gegenrast wirksamen Steuerfläche 17 eines am Ski fixierbaren Bauteiles 16 abgestützt ist.

Der am Ski fixierbare Bauteil 16 ist im vorliegenden Fall von einem in einem Widerlager 4a vernieteten Haltebolzen 18 und von einer an diesem letzteren drehbar angeordneten, in Längsrichtung des Haltebolzens 18 gegebenenfalls unter Zwischenschaltung einer Unterlagsscheibe 20 gesicherten Rolle 19 gebildet. Die Steuerfläche 17 ist an der Mantelfläche der Rolle 19, welche in diesem Ausführungsbeispiel zylinderförmig gestaltet ist, ausgebildet.

Das Widerlager 4a ist aus dem Material der Grundplatte 4 ausgestanzt, sodann hochgebogen. Dabei durchsetzt das Widerlager 4a eine Aussparung 6a des Tragkörpers 6. Da der Tragkörper 6 in seiner montierten Lage von einer rückgebogenen Führungskante 4b der Grundplatte 4 gehalten ist, ist die Aussparung 6a des Tragkörpers 6 von einer ausreichenden Grösse, um den Tragkörper 6 montieren zu können. Anlässlich der Montage wird daher erst die Aussparung 6a des Tragkörpers 6 auf das Widerlager 4a gesetzt, sodann die Vorderkante 6b des Tragkörpers 6 unter die Führungskante 4a der Grundplatte 4 geführt, der Tragkörper 6 nach vorne gedrückt und anschliessend die Position des Tragkörpers 6 an der Grundplatte 4 mittels des Drehzapfens 5 festgelegt.

Die am Hebel 10 vorgesehene Steuerkurve 12 weist eine für sich bekannte Gestalt auf. Diese Gestalt ist am besten der Fig. 1 a zu entnehmen. Dabei ist es erkennbar, dass in der Abfahrtsstellung des Fersenhalters 1 die Rolle 19 in einer Rastpfanne 12a der Steuerkurve 12 liegt, wodurch eine wackelfreie Halterung in der Abfahrtsstellung des Fersenhalters 1 gewährleistet wird. Anschliessend an die Rastpfanne 12a sind beidseitig Kurvenabschnitte 12b₁, 12b₂ erkennbar, welche in der Richtung der beiden Seitenkanten des Skis 2 hin weisen und gemäss ihrer Gestalt die vorgeschriebene Diagonal-Steuerung bei Drehstürzen bewirken. Auf diese Vorgangsweise wird noch später ausführlicher eingegangen werden.

Wie ein Vergleich der Fig. 1 und 2 mit den Fig. 3 und 4 zeigt, wird anlässlich eines Verschwenkens des Tragkörpers 6 um den Drehzapfen 5 und gleichzeitigen Hochschwenkens des Sohlenhalters 8 durch die oben beschriebene Ausgestaltung des Bauteiles 16 und der Steuerkurve 12 gewährleistet, dass der Hebel 10 in jeder seiner Lagen am Bauteil 16 abgestützt und auch der Sohlenhalter 8, bis zu seiner Freigabe, vom federbelasteten Hebel 10 geführt gehalten ist, so dass ein Wackeln des Sohlenhalters 8 bzw. des Fersenhalters 1 weder in der Abfahrsstellung noch während eines begonnenen Auslösevorganges bis zum Erreichen der Grenze der Elastizität eintritt.

Um den Fersenhalter 1 nach einem willkürlichen oder unwillkürlichen Auslösevorgang immer einsteigbereit zu halten, ist eine Öffnungsfeder 22 vorgesehen, welche beispielsweise als eine an der Schwenkachse 7 angeordnete Schenkelfeder ausgebildet ist.

Die Wirkungsweise des Fersenhalters 1 ist wie folgt. In der Lage gemäss den Fig. 1 und 2 ist ein nicht dargestellter Skischuh durch den Fersenhalter 1 in bekannter Weise gegen einen Vorderbacken gedrückt, wobei der Absatz dieses Skischuhes zwischen dem Sporn 8b und dem Niederhalter 8c des Sohlenhalters in üblicher Weise gehalten wird. Wirken nun auf den Skischuh in der vertikalen Ebene liegende Kräfte, so drückt der Schuhabsatz gegen den Niederhalter 8c, wie dies durch den Pfeil Pf, angedeutet ist, worauf der Sohlenhalter 8 den Hebel 10 gegen die Kraft der Auslösefeder 13 um die Halteachse 9 verschwenkend drückt. Gleichzeitig gleitet die Steuerkurve 12 des Hebels 10 entlang der Steuerfläche 17 des Bauteiles 16 in Richtung zur Oberseite des Skis 2 hin und zwar so lange bis die Nase 10a des Hebels 10 mit der Gegenrast 8a des Sohlenhalters 8 im Eingriff steht. Diese Lage ist in der Zeichnung für sich nicht veranschaulicht; die Abstützuhg der Nase 1 Oa des Hebels 10 an der Gegenrast 8a des Sohlenhalters 8 kann allerdings dem Prinzip nach der Fig. 3entnommen werden. Hörtdie den Skischuh belastende Kraft Pf, zu wirken auf bis der Eingriff zwischen dem Hebel 10 und dem Sohlenhalter 8 in der vorher geschilderten Weise besteht, so drückt die Auslösefeder 13 den Hebel 10 und somit den Sohlenhalter 8 gegen den Schuhabsatz in der Richtung zur Oberseite des Skis 2 hin und der Skifahrer verbleibt in der Bindung. Wenn jedoch die Kraft Pf, weiter wirksam bleibt, so wird die Verrastung zwischen der Nase 10a des Hebels 10 und der Gegenrast 8a des Sohlenhalters 8 aufgehoben, der Sohlenhalter 8 schwenkt dann frei bzw. mittells der Öffnungsfeder 22 noch unterstützt hoch, wodurch der Skischuh freigegeben wird.

Wirken auf den Fersenhalter 1 gleichzeitig in der vertikalen und in der horizontalen Ebene verlaufende Kräfte, welche in den Fig. 3 und 4 als Pfᵢ und Pf₂ dargestellt sind, so bewirken die resultierenden Kräfte nicht nur ein Verschwenken des Hebels 10 um seine Halteachse 9, wie vorher beschrieben, es wird auch der Tragkörper 6 um den Drehzapfen 5 verschwenkt. In der Darstellung nach den Fig. 3 und 4 erfolgte dieses Verschwenken, in der Abfahrtsrichtung betrachtet, nach links. Die Fig. 3 und 4 zeigen, wie vorher bereits erwähnt wurde, eine Lage, in welcher beim Aufhören der den Skischuh belastenden Kräfte der Sohlenhalter 8 in seine Lage nach den Fig. 1 und 2 noch zurückgeschwenkt wird. Sinngemäss erfolgt auch ein Zurückschwenken des Tragkörpers 6 in die Lage welche der Abfahrtsstellung entspricht.

Zum willkürlichen Aussteigen oder Öffnen des Sohlenhalters 8 wird der Auslösehebel 23 betätigt. Hierzu kann der Auslösehebel 23 gemäss dem Doppelpfeil Pf_{f} entweder niedergedrückt oder hochgezogen werden. Derartige Einrichtungen, welche ein Auslösen sowohl aufzug als auch auf Druck ermöglichen, sind für sich bekannt und bilden keinen Gegenstand vorliegender Erfindung. Ebenso ist es bekannt, den Auslösehebel zur Aufnahme des Endes eines Skistockes oder eines Fangriemens auszubilden.

Bei den nun folgenden Ausführungsbeispielen nach den Fig. 5 bis 8 wurden jene Bauteile, welche mit den bereits beschriebenen identisch sind mit dem gleichen Bezugszeichen versehen; Bauteile, welche in der Funktion identisch, in der Ausbildung jedoch unterschiedlich sind, wurden mit einem oder mit mehreren Strichen (',"," usw.) bezeichnet. Da die Wirkungsweise dieser Ausgestaltung im wesentlichen gleich der bereits beschriebenen ist, wurden nur die mit dem Hebel und deren zweiten Verrastung verbundenen Bauelemente gezeichnet und beschrieben. Die einzelnen Figuren stellen diesen Teil der Skibindung lediglich in einem Schnitt ähnlich der Fig. 1 dar.

In der Ausführungsform nach der Fig. 5 ist der Aufbau des Fersenhalters 1' hinsichtlich der Anordnung dessen Grundplatte 4', an der auf der Oberseite des Skis 2 befestigten Führungsschiene 3 mit der bereits beschriebenen Lösung übereinstimmend. Auch hier ist in der Grundplatte 4' der Drehzapfen 5 vorgesehen, an dem nur ein angedeuteter Tragkörper 6 schwenkbar gelagert ist. Der Tragkörper 6 ist ebenfalls durch die Rückholfeder 5a beaufschlagt. Der Hebel 10' ist um die Halteachse 9 verschwenkbar; die Steuerkurve 12' am Hebel 10' verläuft in der Richtung zur Skioberseite unter einem noch zu beschreibenden Winkel (ß). Der am Ski befestigbare Bauteil 16' ist im vorliegenden Fall an einem Widerlager 4'a befestigt, welches die Aussparung 6a des Tragkörpers 6 nach oben hin schräg verlaufend durchsetzt. Jenes Ende des Widerlagers 4'a, welches den Bauteil 16' trägt, weicht daher von der normal zur Grundplatte 4' und zur Längsachse des Skis 2 verlaufenden Ebene um einen Winkel (a) ab. Somit schliesst die Längsachse des Haltebolzens 18 einen Winkel (ß) mit der Oberseite der Grundplatte 4' ein. Zufolge der geometrischen Ausgestaltung ist theoretisch a gleich ß; in der Praxis können jedoch Abweichungen entstehen. Die Rolle 19' ist hier ebenfalls zylinderförmig gestaltet, wobei deren Steuerfläche 17', welche im Schnitt betrachtet durch zwei Begrenzungslinien dargestellt ist, ebenfalls den Winkel ß mit der Oberseite der Grundplatte 4' einschliesst. Infolge dieser Ausgestaltung verläuft die Grundebene der Steuerkurve 12' des Hebels 10' gleichfalls geneigt zur Oberseite der Grundplatte 4'. Dabei ist es zu beachten, dass in unterschiedlichen Lagen des Hebels 10' verschiedene Bereiche der Steuerkurve 12' an der Steuerfläche 17' der Rolle 19' anliegen müssen. Aus diesem Grund verlaufen die beiden Kurvenabschnitte 12'b₁, 12'b₂ und sinngemäss auch die Rastpfanne 12'a entlang einer schiefen Ebene, weIche in der Fig. 5a, die sinngemäss der Fig. 1 entspricht, angedeutet ist. Durch diese Ausgestaltung der zweiten Verrastung ist gewährleistet, dass in jeder Lage des Hebels 10' zwischen der Steuerkurve 12' und der Steuerfläche 17' des Bauteils 16' eine entlang eines Flächenabschnittes erfolgende-Auflage gewährleistet wird. Dies ist günstig, um einen höhen Flächendruck, welcher unerwünschte Reibungskräfte erzeugt, wie dies beispielsweise bei einer Linienauflage entsteht, zu vermeiden. Die etwas kompliziertere Ausgestaltung dieser Verrastungsart und die damit verbundenen höheren Herstellungskosten werden durch die besseren Reibungsverhältnisse aufgehoben.

Die Wirkungsweise dieses Fersenhalters 1' dürfte im übrigen an Hand des ersten Ausführungsbeispiels dem Fachmann auch ohne weitere Erläuterungen geläufig sein. Aus diesem Grund wird auf eine Darstellung für einen Auslösevorgang gemäss den Fig. 3 und 4 verzichtet.

Es wird auf die Offenbarung gemäss den Fig. 1 bis 4 und der zugehörigen Beschreibung hingewiesen. Das Ausführungsbeispiel nach der Fig. 6 ist ähnlich dem nach der Fig. 5 mit dem Unterschied, dass am Haltebolzen 18" des Bauteils 16" eine kugelstumpfförmige Rolle 19" angeordnet ist, welche von einer Druckfeder 24 in der Richtung zum Hebel 10" hin beaufschlagt ist. Diese Ausgestaltung des Bauteils 16" gewährleistet ein Abstützen des Hebels 10" an der Rolle 19" in jeder Lage des Hebels 10" entlang einer Fläche, ähnlich wie im Ausführungsbeispiel nach der Fig. 5, wobei jedoch die Steuerfläche 12" des Hebels 10" mit zur Basis dieser Steuerfläche 12" parallel verlaufender Oberseitenausgestaltung gefertigt werden kann. Dadurch ist eine einfachere Herstellung als beim vorher beschriebenen Ausführungsbeispiel möglich.

Die Wirkungsweise und alle weiteren Hinweise, welche in Verbindung mit derAusführungsform nach der Fig. 5 getätigt worden sind, gelten auch für dieses Ausführungsbeispiel.

In den Ausgestaltungen nach den Fig. 7 und 8 sind die Hebel 10'" bzw. 10^{lv} jeweils zweiteilig ausgestaltet. Es ist diesen beiden Ausführungsbeispielen gemeinsam, dass die beiden Hebelteile 10"'c und 10"'d relativ zueinander ebenfalls verschwenkbar ausgestaltet sind. Die beiden ersten Hebelteile 10"'c, 10^{lv}c sind wie bisher an der Halteachse 9 verschwenkbar gelagert. Die weitere Ausgestaltung der beiden geteilten Hebel 10"', 10^{lv} ist jedoch unterschiedlich, so dass im folgenden eine gesonderte Beschreibung der beiden Ausführungsbeispiele erfolgt.

Im Ausführungsbeispiel nach der Fig. 7 ist der erste Hebelteil 10"'c unter Zwischenschaltung des zweiten Hebelteils 10"'d von der Auslösefeder 13 beaufschlagt. Zu diesem Zweck weist der erste Hebelteil 10"'c an seinem der Auslösefeder 13 zugewandten Bereich eine Aussparung 10"'e und der zweite Hebelteil 10"'d eine Nase 10"'f auf. Aussparung 10"'e und Nase 10"'f sind in jeder Lage des Fersenhalters 1 "' miteinander im Eingriff.

In diesem Ausführungsbeispiel ist der Bauteil 16'" von aufgebogenen Lagerstellen 4"'a der Grundplatte 4"' als eine Halterung für den Haltebolzen 18'" gebildet. Der Haltebolzen 18'" durchsetzt in diesem Fall die beiden Lagerstellen 4"'a der Grundplatte 4"', so dass seine Längsachse im wesentlichen parallel zur Oberseite der Grundplatte 4"' verläuft. Es ist hier eine zylindrische Rolle 19'" erkennbar, an deren Steuerfläche 17"' der zweite Hebelteil 10"'d mittels einer Steuerkurve 12"' von oben her aufliegt. Da der zweite Hebelteil 10"'d gemeinsam mit dem ersten Hebelteil 10"'c in der vertikalen Ebene eine Verschwenkbewegung durchzuführen hat, ist die Gestalt der Steuerkurve 12"' ähnlich der Gestalt der Steuerkurve 12' nach der Fig. 5, mit dem Unterschied, dass hier die Steuerkurve 12"' entgegengesetzt die Schwenkbewegung durchzuführen hat als die Steuerkurve 12' gemäss der Fig. 5. Auf jeden Fall soll auch hier gewährleistet sein, dass die Auflage entlang eines Flächenabschnittes zwischen dem zweiten Hebelteil 10"'d des Hebels 10"' und der Steuerfläche 17"' der Rolle 19"' erfolgt. Die beiden Lagerstellen 4"'a werden aus der Grundplatte 4"' mit zueinander versetzten Grundrissen ausgestanzt und dann hochgebogen. Dadurch reicht die in der Zeichnung sichtbare ausgestanzte Länge der Grundplatte 4"' zum Erstellen beider Lagerstellen 4"'a a aus. Eine solche Massnahme ist für den Fachmann für sich bekannt, so dass sie ohne weitere Erläuterungen nachvollziehbar sein dürfte.

Im Ausführungsbeispiel nach der Fig. 8 weist der erste Hebelteil 10^{lv}c eine Aussparung 10^{lv}e auf, in welcher ein Bereich des zweiten Hebelteils 10^{lv}d hineinragt. Der zweite Hebelteil 10^{lv}d weist eine besondere Gestalt auf, die der Fig. 8 entnommen werden kann, und im wesentlichen daraus besteht, dass der sich in der Aussparung 10^{lv}e befindliche Bereich 10^{lv}f des zweiten Hebelteils 10^{lv}d als ein um die Schwenkachse 9 gelagerter Schwenkkörper ausgestaltet ist, welcher über ein Verbindungsstück 10^{lv}g verbunden den die Steuerkurve 12 tragenden Fortsatz 10^{lv}h trägt. Die Steuerkurve 12 und der Bauteil 16 entsprechen dem Ausführungsbeispiel nach den Fig. 1 bis 4, so dass sich eine Beschreibung dieses Bereiches erübrigt.

Der zweite Hebelteil 10^{lv}d ist relativ zum ersten Hebelteil 10^{lv}c unter Zwischenschaltung einer Druckfeder 24' abgestützt. Die Druckfeder 24' kann mittels einer Einstellschraube 25 in ihrer Vorspannung verändert werden. Die Einstellschraube 25 dient als eine Art Federteller für das eine Ende der Druckfeder 24', wobei das andere Ende dieser Druckfeder 24' in einer gesondert nicht bezeichneten Aussparung des zweiten Hebelteils 10^{lv}d aufliegt. Durch die Einstellung der Kraft der Druckfeder 24' kann die Vorspannung zwischen den beiden Hebelteilen 10^{lv}c und 10^{lv}d eingestellt werden. Durch diese Massnahme werden geringfügige Stösse, welche von der Abfahrt her durch den Ski auf den Fersenhalter 1 ^{lv} übertragen werden, gewissermassen absorbiert, so dass keine unerwünschten Auslösevorgänge eingeleitet werden. Somit verbleibt die Rolle 19 in der als Sperre dienenden Rastpfanne (hier gesondert nicht dargestellt) der Steuerkurve 12.

Die Wirkungsweise und alle weiteren Hinweise, welche in Verbindung mit der Ausführungsform nach Fig. 5 getätigt worden sind, gelten auch für die beiden Ausführungsbeispiele nach den Fig. 7 und 8.

Die Erfindung ist nicht auf das dargestellte Ausführungsbeispiel beschränkt. Es gibt weitere Abwandlungen, ohne den Schutzumfang zu verlassen. Beispielsweise kann die Auslösefeder ohne Zwischenschaltung eines zylinderartigen Federkäfigs im Auslösehebel auch unmittelbar gelagert sein, wobei dann der Auslösehebel entsprechende Aussparungen zur gleitbeweglichen Führung des Schiebers aufweist. Es ist auch denkbar, die angeführten Verrastungen untereinander zu kombinieren, beispielsweise eine kegelstumpfförmige Rolle an einem parallel zur Skioberseite verlaufenden Haltebolzen zu lagern.

Ferner kann das Widerlager des Bauteils als ein gesondertes Bauelement hergestellt werden, welches dann auf der Grundplatte des Fersenhalters z.B. mittels Nieten befestigt oder angeschweisst wird. Eine solche Massnahme ist zwar arbeitsaufwendiger als ein vorangehend beschriebener Stanzvorgang, kann jedoch u.U., wenn beispielsweise die Grundplatte nicht geschwächt werden soll, vorteilhaft sein. Die Art der Befestigung eines solchen Bauelementes dürfte für den Fachmann ohne weitere Erläuterungen geläufig sein.

Der Haltebolzen kann auch ohne Zwischenschaltung einer gesonderten Unterlagsscheibe im am Ski fixierbaren Bauteil angeordnet sein. In diesem Fall ist das scheibenartige Gebilde einstückig mit dem Bolzen ausgebildet. Man kann aber auch den vernieteten Kopf des Bolzens zwecks einer grösseren Auflage unter Zwischenschaltung einer Unterlagsscheibe am genannten Bauteil abstützen oder den Kopf selbst grösser als in der Zeichnung dargestellt ist, gestalten.

Die erfindungsgemäss ausgestaltete Bindung hat in allen Ausführungsformen den gemeinsamen Vorteil, dass die Verrastungen von Umwelteinflüssigen weitgehendst geschützt sind.

## Patentansprüche

1. Fersenniederhalter für eine mit einem um eine Querachse (7) und eine Hochachse (5) schwenkkbaren Sohlenhalter (8), weicher durch erst bei Überwindung vorbestimmter Höhen- bzw. Seitenauslösekräfte nachgebende, jeweils aus einem Rastelement und einer Gegenrast bestehende Verrastungen in seiner den Schuh haltenden Normallage gehalten ist und bei dem die sich aus dem gleichzeitigen Auftreten von Höhen- und Seitenauslösekräfte ergebende wirksame Auslösekraft mit fortschreitender Änderung der Belastungsrichtung von der Vertikalen bis zu einer vorgegebenen Grenze abnimmt, wobei die beiden Rastelemente an einem schwenkbaren Hebel (10, 10', 10", 10"',10^{lv}) voneinander örtlich getrennt vorgesehen sind, und das gegen die Höhenauslösekraft wirksame Rastelement mit einer am hinteren Bereich des Sohlenhalters (8) vorgesehenen Gegenrast (8a) die erste Verrastung bildet, und das gegen die Seitenauslösekräfte wirksame Rastelement (12) mit einer an einem mit dem Ski (2) fixierbaren Bauteil (16, 16', 16", 16"') vorgesehenen weiteren Gegenrast (19) die zweite Verrastung bildet und wobei der Hebel (10, 10', 10", 10"', 10^{lv}) an einer parallel zur Querachse (7) des Sohlenhalters (8) verlaufenden Halteachse (9) gelagert ist, welche ihrerseits in einem Tragkörper (6) angeordnet ist, welcher um einen die Hochachse bildenden, in einer Grundplatte (4, 4') der Bindung verankerten Drehzapfen (5), gegebenenfalls gegen die Kraft einer Rückholfeder (5a), verschwenkbar ist und welcher Hebel (10' 10', 10", 10"', 10^{lv}) an seiner dem für die Höhenauslösung vorgesehenen Rastelement abgewandten Seite eine Stützfläche für eine Auslösefeder (13) aufweist, dadurch gekennzeichnet, dass der am Ski (2) fixierbare Bauteil (16, 16', 16", 16"') einen sich in Skilängsrichtung erstreckenden Haltebolzen (18,18', 18", 18"') gegebenenfalls mit einer Rolle (19, 19', 19", 19"') aufweist, welcher Haltebolzen (18 , 18', 18", 18"') an zumindest einem aus einem aufgebogenen Teil derGrundplatte (4, 4') gebildeten Widerlager (4a, 4'a, 4"a), an Lagerstellen oder an einem gesonderten bindungsfesten Widerlager befestigt ist und entweder der Haltebolzen (18, 18', 18", 18"') selbst oder die Rolle (19, 19', 19", 19"'1 die Gegenrast der zweiten Verrastung bildet, dass am Hebel (10, 10', 10", 10"', 10^{lv}) eine das Rastelement der zweiten Verrastung bildende Steuerkurve (12, 12', 12", 12"') vorgesehen ist, welche Steuerkurve, wie an sich bekannt, sich im wesentlichen quer zur Skilängsachse erstreckt und zur Verhinderung einer Freigabe bei rein seitlich wirkenden Kräften eine Rastpfanne (12a, 12'a) zur Aufnahme der ihr zugeordneten Gegenrast der zweiten Verrastung und anschliessend an diese Rastpfanne jeweils zu den beiden Seitenkanten des Skis (2) hin verlaufende Kurvenabschnitte (12b₁, 12b₂; 12'bᵢ, 12'b₂) für eine Diagonalauslösung aufweist.

2. Fersenniederhalter nach Anspruch 1, dadurch gekennzeichnet, dass die Längsachse des Haltebolzens (18) zur Skioberseite hin unter einem spitzen Winkel (ß) geneigt ist, wobei dieser Winkel (ß) zur Skispitze hin weisend offen ist, und dass die am Haltebolzen (18', 18") vorgesehene Rolle entweder, wie an sich bekannt, zylinderförmig (19') oder aber kegelstumpfförmig (19") ausgebildet ist, wobei die Mantelfläche der Rolle (19', 19") als eine Steuerfläche (17', 17") für die Steuerkurve (12', 12") in jeder Lage des Hebels (10', 10") zumindest eine linienförmige, vorzugsweise eine flächenförmige, Auflage bildet. (Fig. 5 und 6).

3. Fersenniederhalter nach Anspruch 2, dadurch gekennzeichnet, dass die Steuerkurve (12") des Hebels (10") eine Neigung aufweist, deren Winkel gleich dem Winkel jenes Kegels ist, von dem die kegelstumpfförmige Rolle (19") gebildet ist, und dass diese Rolle (19") in der Richtung zum Hebel (10") hin von einer Feder, z.B. von einer den Haltebolzen (18) umgebenden Schraubenfeder (24), beaufschlagt ist (Fig. 6).

4. Fersenniederhalter nach Anspruch 1, dadurch gekennzeichnet, dass der Hebel (10"', 10^{lv}) zweiteilig ausgebildet ist, wobei der eine Hebelteil (10"'c; 10^{lv}c) welcher an der Halteachse (9) angelenkt ist, am Sohlenhalter (8) anliegend das Rastelement (Nase 8a) der ersten Verrastung und der Hebelteil (10"'d; 10^{lv}d), welcher relativ zum ersten Hebelteil (10"'c; 10^{lv}c) verschwenkbar ist, das Rastelement (Steuerkurve 12"'; 12) der zweiten Verrastung trägt (Fig. 7 und 8).

5. Fersenniederhalter nach Anspruch 4, dadurch gekennzeichnet, dass der erste Hebelteil (10^{lv}c) eine Aussparung (10^{lv}e) aufweist, in welcher der zweite Hebelteil (10^{lv}d) um die Schwenkachse (9) des ersten Hebelteils (10^{lv}c) verschwenkbar gelagert ist, wobei der zweite Hebelteil (10™d) relativ zum ersten Hebelteil (1 0^{lv}c) mittels einer Feder, vorzugsweise einer einstellbaren Schraubenfeder (24'), federnd agbestützt ist (Fig. 8).

6. Fersenniederhalter nach Anspruch 4, dadurch gekennzeichnet, dass der zweite Hebelteil (10"'d) mit seiner Steuerkurve (12"') auf dem Haltebolzen (18) bzw. auf der Rolle (19"') diesen bzw. diese von oben her umfassend aufsitzt, und dass diese Steuerkurve (12"'), im Aufriss betrachtet, zum Haltebolzen (18) hin schräg verlaufend ausgestaltet ist, so dass der zweite Hebelteil (10"'d) gemeinsam mit dem ersten Hebelteil (10"') in der Vertikalebene verschwenkbar ist, wobei die Steuerkurve (12"') entlang des Haltebolzens (18) bzw. der Rolle (19"') abrollend aufsitzt (Fig. 7).

## Claims

1. A heel clamp comprising a sole retainer (8) mounted for pivotal movement about a transverse axis (7) and a vertical axis (5) and retained in its normal position for retaining the boot by locking means each consisting of a locking element and an engagement portion and adapted to be released by vertical or lateral release forces, respectively, exceeding a predetermined value, and in which the effective release force resulting from the simultaneous occurrence of vertical and lateral release forces decreases to a pre-established limit with increasing departure of the direction of the load from the vertical, the two locking elements being provided at spaced locations on a pivotable lever (10, 10', 10", 10"', 10^{lv}), the locking element acting against the vertical release force cooperating with an engagement portion (8a) provided at the rear of said sole retainer (8) to form the first locking means, the locking member (12) acting against the lateral release forces cooperating with a further engagement portion (19) provided on a structural member (16, 16', 16", 16"') adapted to be fixedly connected to the ski (2) to form the second locking means, said lever (10, 10', 10", 10"', 10^{lv}) being mounted on a retainer axle (9) extending parallel to the transverse axis (7) of the sole retainer (8) and itself disposed in a carrier body (6) mounted for pivotal movement, possibly against the biasing force of a return spring (5a) about a mounting pin (5) secured to a base plate (4, 4') of the binding and forming said vertical axis, the side of said lever (10, 10', 10", 10"', 10^{lv}) facing away from the vertical release locking element being formed with a support surface for a release spring (13), characterized in that the structural member (16, 16', 16", 16"') to be fixedly connected to the ski (2) comprises a retainer bolt (18, 18', 18", 18"') extending in the longitudinal direction of the ski and possibly carrying a roller (19, 19', 19", 19"'), said retainer bolt (18, 18', 18", 18"') being secured to at least one counterbearing (4a, 4'a, 4" a) formed by an upwards bent portion of the base plate (4, 4'), to bearing portions or to any separate counterbearing fixedly connected to the bending, either said retainer bolt (18, 18', 18", 18"') itself or said roller (19, 19', 19", 19"') forming said engagement portion of said second locking means, and in that said lever ( 10, 10', 10", 10"', 10^{lv}) is formed with a cam surface portion (12, 12', 12", 12"') forming the locking element of said second locking means, said cam surface portion extending, as per se known, substantially transversely of the longitudinal axis of the ski and comprising an engagement recess (12a, 12'a) for receiving the associated engagement member of the second locking means so as to prevent a release operation from occurring as a result of purely laterally acting forces, and proceeding from said engagement recess, curved sections (12b₁, 12b₂; 12'bi, 12'b₂) for a diagonal release operation, each said curved section extending towards the lateral edges of the ski (2).

2. A heel clamp according to claim 1, characterized in that the longitudinal axis of said retainer bolt (18) is inclined towards the top of the ski at an acute angle (ß), said angle (ß) being open towards the tip of the ski, and in that the roller carried by the retainer bolt (18', 18") is either cylindrical (19'), as per se known, or of frustoconical configuration (19"), the circumferential surface of said roller (19', 19") forming at least a linear, preferably a surface-type support acting as a follower surface (17', 17") for said cam surface portion (12', 12") in each position of said lever (10', 10") (figs. 3 and 6).

3. A heel clamp according to claim 2, characterized in that said cam surface portion (12") of said lever (10") is inclined at an angle corresponding to the angle of the conus of which said frusto-conical roller (19") is formed, and in that said roller (19") is biased in a direction towards said lever (10") by a spring, for instance by a coiled spring (24) surrounding said retainer bolt (18) (fig. 6).

4. A heel clamp according to claim 1, characterized in that said lever (10"', 10^{lv}) is formed of two sections, one lever portion (10"'c; 10^{lv}c) being pivoted to said retainer axle (9) and carrying the locking element (lug 8a) of the first locking means in engagement with the sole retainer (8), the other lever portion (10"'d; 10^{lv}d) being pivotable relative to said first lever portion (10"'c, 10^{lv}c) and carrying the locking element (cam surface portion 12"'; 12) of the second locking means.

5. A heel clamp according to claim 4, characterized in that said first lever portion (10^{lv}c) is formed with a recess (10^{lv}e) in which said second lever portion (10^{lv}d) is mounted for pivotal movement about the pivot axis (9) of said first lever portion (10^{lv}c), said second lever portion (10^{lv}d) being resiliently supported relative to said first lever portion (10^{lv}c) by means of a spring, preferably an adjustable coil spring (24') (fig. 8).

6. A heel clamp according to claim 4, characterized in that the cam surface portion (12"') of said second lever portion (10"'d) engages said retainer bolt (18), or said roller (19"') so as to straddle it from above, and in that said cam surface portion (12"'), as viewed in elevation, is formed to extend obliquely towards said retainer bolt (18), so that said second lever portion (10"'d) is adapted to be pivoted in the vertical plane together with the first lever portion (10"') with said cam surface portion (12"') in rolling engagement along said retainer bolt (18) or said roller (19"'), respectively (fig. 7).

## Revendications

1. Organe de maintien du talon en position basse, pour une munie d'un cale-semelle (8) qui peut pivoter autour d'un axe transversal (7) et d'un axe vertical (5) et est maintenu dans sa position normale de retenue de la chaussure par des systèmes à déclic se composant è chaque fois d'un organe encliquetable et d'un organe d'encliquetage complémentaire, et cédant seulement lorsque des forces de déclenchement prédéterminées respectivement verticales ou latérales sont surmontées, et dans lequel la force de déclenchement effective, résultant de l'application simultanée de forces de déclenchement verticales et latérales, décroît au fur et à mesure que la direction de la charge varie, de la verticale jusqu'à une limite prédéterminée, les deux organes encliquetables étant situés à distance l'un de l'autre sur un levier pivotant (10, 10', 10", 10"', 10^{lv}) et l'organe encliquetable agissant à l'encontre de la force de déclenchement verticale formant le premier système à déclic en coopérant avec un organe d'encliquetage complémentaire (8a) prévu dans la région postérieure du cale-semelle (8), tandis que l'organe encliquetable (12) agissant à l'encontre des forces de déclenchement latérales forme le second système à déclic en coopérant avec un autre organe d'encliquetage complémentaire (19) prévu sur un élément constitutif (16,16', 16", 16"') pouvant être assujetti au ski (2), ledit levier (10, 10', 10", 10"', 10^{lv}) étant monté sur un axe de retenue (9) qui s'étend parallèlement à l'axe transversal (7) du cale-semelle (8) et est à son tour disposé dans une pièce de support (6) qui peut pivoter, éventuellement à l'encontre de la force d'un ressort de rappel (5a), autour d'un tourillon (5) formant l'axe vertical et ancré dans une plaque de base (4, 4') de la fixation, ledit levier étant muni, sur son côté tourné à l'opposé de l'organe encliquetable prévu pour le déclenchement vertical, d'une surface d'appui associée à un ressort de déclenchement (13), caractérisé par le fait que l'élément constitutif (16, 16', 16", 16"') assujettissable au ski (2) comporte un goujon d'arrêt (18, 18', 18", 18"') s'étendant dans le sens longitudinal du ski et éventuellement doté d'un galet (19, 19', 19", 19"'), ce goujon d'arrêt (18, 18', 18", 18"') étantfixé à au moins une contre-butée (4a, 4'a, 4"a) formée par une partie de la plaque de base (4,4') cintrée vers le haut, à des zones de montage ou à une contre-butée particulière solidaire de la fixation, et soit ledit goujon d'arrêt (18, 18', 18", 18"') proprement dit, soit ledit galet (19, 19', 19", 19"') constituant l'organe d'encliquetage complémentaire du second système à déclic; et par le fait qu'une came de commande (12, 12', 12", 12"') formant l'organe encliquetable du second système à déclic est prévue sur le levier (10, 10', 10", 10"', 10^{lv}), cette came de commande s'étendant d'une manière connue en soi, pour l'essentiel perpendiculairement à l'axe longitudinal du ski et comprenant, en vue d'éviter un dégagement en présence de forces agissant purement dans le sens latéral, un cran d'arrêt (12a, 12'a) pour recevoir l'organe d'encliquetage complémentaire du second système à déclic qui est associé, ainsi que, dans la continuité de ce cran d'arrêt, des tronçons de cames (12b₁, 12b₂; 12b'ᵢ, 12b'₂) qui s'étendent à chaque fois vers les deux carres du ski en vue d'un déclenchement diagonal.

2. Organe de maintien du talon en position basse selon la revendication 1, caractérisé par le fait que l'axe longitudinal du goujon d'arrêt (18) est incliné vers la face supérieure du ski en formant un angle aigu (ß), cet angle aigu (ß) étant ouvert en direction de la pointe du ski; et par le fait que le galet prévu sur le goujon d'arrêt (18', 18") est réalisé soit de forme cylindrique (19') d'une manière connue par elle-même, soit encore de forme tronconique (19"), la surface de l'enveloppe de ce galet (19', 19") formant, en tant que surface de commande (17', 17") pour la came de commande (12' 12"), dans chaque position du levier (10', 10"), au moins un appui linéaire et de préférence un appui superficiel (figures 5 et 6).

3. Organe de maintien du talon en position basse selon la revendication 2, caractérisé par le fait que la came de commande (12") du levier (10") présente une inclinaison dont l'angle est égal à l'angle du cône par lequel le galet tronconique (19") est formé; et par le fait que ce galet (19") est chargé en direction du levier (10") per un ressort, per exemple un ressort hélicoïdal (24) entourant le goujon d'arrêt (18) (figure 6).

4. Organe de maintien du talon en position basse selon la revendication 1, caractérisé par le fait que le levier (10"', 10^{lv}) est réalisé en deux parties, l'une (10"'c; 10^{lv}c) des parties de ce levier, articulée sur l'axe de retenue (9) et appliquée contre le cale-semelle (8), portant l'organe encliquetable (mentonnet 8a) du premier système à déclic, tandis que l'autre partie (10"'d; 10^{lv}d) dudit levier, pouvant pivoter par rapport à la première partie (10"'c; 10^{lv}c) de ce levier, porte l'organe encliquetable (came de commande 12"'; 12) du second système à déclic (figures 7 et 8).

5. Organe de maintien du talon en position basse selon la revendication 4, caractérisé par le fait que la première partie (10^{lv}c) du levier possède une échancrure (10^{lv}e) dans laquelle la seconde partie (10^{lv}d) du levier est montée pivotante autour de l'axe de pivotement (9) de la première partie (10^{lv}c) dudit levier, la seconde partie (10^{lv}d) du levier prenant élastiquement appui, par rapport à la première partie (10^{lv}c) dudit levier, au moyen d'un ressort consistant de préférence en un ressort hélicoïdal réglable (24') (figure 8).

6. Organe de maintien du talon en position basse selon la revendication 4, caractérisé par le fait que la seconde partie (10"'d) du levier est respectivement appliquée par sa came de commande (12"') sur le goujon d'arrêt (18) ou sur le galet (19"') en emprisonnant ce dernier par-en haut; et par le fait que, observée en plan, cette came de commande (12"') est réalisée avec étendue à l'oblique en direction du goujon d'arrêt (18), de sorte que la seconde partie (10"'d) du levier peut pivoter dans le plan vertical conjointement à la première partie (10"') de ce levier, ladite came de commande (12"') étant respectivement plaquée contre le goujon d'arrêt (18) ou contre le galet (19"'), le long duquel elle roule vers le bas (figure 7).
